# EUROPÄISCHE PATENTSCHRIFT

(11) **EP 2 296 795 B1**
(45) Veröffentlichungstag und Bekanntmachung des Hinweises auf die Patenterteilung: **17.10.2012**
(21) Anmeldenummer: 09753610.6
(22) Anmeldetag: 07.05.2009
(51) Int. Cl.: B01F 7/16, B01F 11/00, B01F 13/04, B01F 15/00, C12M 1/00, C12M 1/02

(54) **MISCHSYSTEM UND DESSEN VERWENDUNG**
MIXING SYSTEM AND ITS USE
SYSTÈME DE MÉLANGE ET SON UTILISATION

(30) Priorität: 28.05.2008 DE 102008025507
(43) Veröffentlichungstag der Anmeldung: 23.03.2011
(73) Patentinhaber: Sartorius Stedim Biotech GmbH, 37079 Göttingen (DE)
(72) Erfinder: REIF, Oscar-Werner, 30173 Hannover (DE); VAN DEN BOOGAARD, Jürgen, 37127 Dransfeld (DE); GRELLER, Gerhard, 37085 Göttingen (DE); LOHRENGEL, Marco, 37197 Hattorf am Harz (DE); KOMPART, Karl-Heinz, 37194 Bodenfelde (DE)
(86) Internationale Anmeldenummer: PCT/EP2009/003253
(87) Internationale Veröffentlichungsnummer: WO 2009/143955

(56) Entgegenhaltungen:
- EP-A- 0 210 651
- WO-A-2005/118771
- WO-A-2008/101124
- DE-B3-102006 022 651
- DE-U1-202007 005 868
- US-A1- 2001 033 111
- US-A1- 2005 239 199
- US-A1- 2005 249 033
- US-A1- 2006 280 028
- US-A1- 2007 053 238
- G.W. Becker, D. Braun: "Kunststoff-Handbuch", 1 January 1990 (1990-01-01), Hanser ISBN: 3-446-14416-1 vol. 1, pages 480-483,

## Beschreibung

Die Erfindung betrifft ein Mischsystem entsprechend Anspruch 1, mit einem Einwegbehälter mit flexiblen Wänden zum Einmalgebrauch, insbesondere zum Mischen von sterilen Medien oder von Zellkulturen, sowie eine Verwendung der Mischsystems entsprechend Anspruch 6.

Einwegbehälter mit flexiblen Wänden werden zunehmend in der Biotechnologie- und Pharmaindustrie eingesetzt, um Flüssigkeiten zu mischen, Feststoffe in Flüssigkeiten zu lösen oder um Zellen und Mikroorganismen zu vermehren. Dabei bieten Einwegbehälter aus Kunststoff den Vorteil, dass sie bereits vom Lieferanten sauber und steril angeliefert werden können, wodurch aufwändige Reinigungsprozeduren und Validierungen vor der Inbetriebnahme entfallen.

Zur effektiven Durchmischung von Medien in Einwegbehältern mit flexiblen Wänden zum Einmalgebrauch eignen sich insbesondere rotierende Mischerschäfte, die mit Mischelementen wie Propellern versehen sind oder Vibrationsmischer, bei denen eine durchbrochene Mischerplatte in eine lineare Auf- und Abbewegung versetzt wird.

Eines der größten Probleme in diesem Zusammenhang besteht darin, einen in der Regel nichtsterilen Antrieb mit dem sterilen Mischerschaft im Behälterinnenraum unter Aufrechterhaltung der Sterilität zu koppeln. Bei einer häufig verwendeten Lösung, dem Magnetrührer, wird hierzu das Mischelement mit Permanentmagneten bestückt, die durch ein rotierendes magnetisches Feld angetrieben werden. Eine andere Möglichkeit besteht darin, einen Mischerschaft, der mechanisch an einen Antrieb gekoppelt ist, durch die Behälterwandung zu führen, wobei die Durchgangsöffnung in der Behälterinnenwand aufwändig gegen den Durchtritt von Kontaminaten abgedichtet werden muss.

Die Aufgabe der Erfindung besteht deshalb darin, ein Mischsystem vorzuschlagen, bei dem der Antrieb die Sterilität des Behälterinnenraums des Einwegbehälters nicht beeinträchtigt. Die US 2006/280028 A1 beschreibt eine Mischsystem entsprechend dem Oberbegriff des Anspruch 1 für Behälter mit flexiblen Wänden, bei der der Antrieb eine Rühreinheit aufnimmt, welche über einen Flansch mit der flexiblen Wand verbunden ist und wobei der Mischerschaft durch den Flansch gerührt ist. Der Antrieb wird für eine einfachere Montage von einem zu öffnenden und durch eine Tür verschließbaren Gehäuse aufgenommen. Das Patent DE 10 2006 022651 B3 betrifft einen Behälter mit flexiblen Wänden und Magnetrührer, wobei die Behälterwandung von einer aufblasbaren Struktur stabilisierbar ist, die im aufgeblasenen Zustand einen Teil des Magnetrührers im Innern des Behälters in Rührposition hält. Der Magnetantrieb befindet sich außerhalb des Behälters und ist mit dem Magnetrührerteil im Innern des Behälters nicht verbunden. Die Patentanmeldung US 2005/239199 A1 beschreibt ein Rührertanksystem mit einem flexiblen Behälter, der von einem Stützbehälter aufgenommen wird. Ein Mischerschaft durchdringt die Behälterwand, an der außen ein Lager mit Dichtungen zur Hindurchführung des Mischerschaftes angebracht ist. An das nach außen gerichtete Ende des das Lager durchdringenden Mischerschaftes ist ein Antriebsmotor angeschlossen. In der WO 2005/118771 A2 wird ein Mischsystem für flexible Behälter mit einem magnetisch angetriebenen Rührer beschrieben, der nicht direkt mit dem Antriebsmotor verbunden ist oder mit einem durch einen externen Antriebsmotor angetriebenen Rührer. Im letzten Fall ist der Antriebsmotor direkt mit dem Mischerschaft verbunden, wobei der Mischerschaft durch eine Rührerplatte abgedichtet in den Behälterinnenraum hinein geführt ist. Das Gebrauchsmuster DE 20 2007 005868 U1 offenbart einen Einweg-Bioreaktor mit flexiblen Wänden, bei dem ein Deckenteil von einem Mischersachaft durchdrungen wird. Der Mischerschaft ist von einem außerhalb des Bioreaktorinnenraums angeordneten Motor antreibbar. Der Mischer kann durch standardisierte Bauteile unterschiedlichen Bioreaktorgrößen über Steckverbindungen angepasst werden.

In US 2005/249033 A1 wird ein Mischsystem mit einem Einwegbehälter aus flexiblen Wänden und einem Mischerschaft vorgestellt, bei dem der Mischerschft eine Behälterwand abgedichtet durchdringt. Das außerhalb des Behälters liegende Ende des Mischerschaftes wird von einem Vibrationsantrieb in Auf- und Abbewegungen versetzt, wobei die Flexibilität der von dem Mischerschaft durchdrungenen Behälterwand ausgenutzt wird. In der EP 0 210 651 A2 wird ein Mischsystem aus einem Tank und einem elektromagnetischen Antrieb vorgestellt. Dieser besteht aus einer zylindrischen Einheit mit elektromagnetischen Spulen für den Aufbau eines umlaufenden Magnetfeldes. Das umlaufende Magnetfeld treibt einen Rotationskörper aus einem elektrisch leitfähigen Material an, welcher die zylindrische Einheit umgibt. Der Rotationskörper kann direkt mit Rührblättern oder über einen Mischerschaft mit Rührblättern ausgestattet sein. Der Antrieb ist durch ein vielteiliges verschraubtes Gehäuse am Tank befestigt.

Die Aufgabe wird erfindungsgemäß durch ein Mischsystem mit einem Antrieb gelöst, der gekapselt ist und der nach Gebrauch zusammen mit dem Mischerschaft und dem Einwegbehälter entsorgbar ist.

Die Erfindung umfasst ein Mischsystem, das sich aus einem Einwegbehälter mit flexiblen Wänden zum Einmalgebrauch und einer Mischvorrichtung zusammensetzt, wobei die Mischvorrichtung mindestens einen gekapselten Antrieb aufweist, der nach Gebrauch zusammen mit dem Mischerschaft und dem Einwegbehälter entsorgbar ist. Die Einkapselung ist durch Einbetten des Antriebs in Kunststoff realisiert. Dadurch wird der Eintrag von Partikeln und anderen Verunreinigungen verhindert. Der Austritt des Mischerschaftes aus der Kapsel ist durch eine Dichtung abgedichtet. Dabei sind Kunststoffdichtungen, vorzugsweise Lippendichtungen oder angeformte Mehrkomponentenspritzgußdichtungen bevorzugt. Derartige Dichtungen sind für Gase, Flüssigkeiten und Mikroorganismen unpassierbar. Der Antrieb kann sich sowohl außerhalb des Behälterinnenraums, als auch im Behälterinnenraum befinden. Die Erfindung bezieht sich dabei auf Ausführungen mit Antrieben, bei denen der Mischerschaft entweder in Rotation oder in eine lineare Auf- und Abbewegung versetzt wird. Bei dem Antrieb handelt es sich um einen Elektromotor. In einer besonderen Ausführung wurde der Motor vor dem Einbau durch Behandlung mit elektromagnetischen Strahlen, durch Autoklavieren oder durch die Einwirkung von sterilisierenden Medien sterilisiert. Das Mischsystem ist zur Durchmischung von Medien als Bioreaktor einsetzbar.

Die Erfindung wird durch die nachstehenden Figuren näher erläutert.
Figur 1 zeigt eine schematische Übersicht über ein Mischsystem mit einem Antrieb zum Einmalgebrauch, bei dem sich der Antrieb außerhalb des Einwegbehälters befindet.
Figur 2 zeigt eine schematische Übersicht über ein Mischsystem mit einem Antrieb zum Einmalgebrauch, bei dem sich ein rotierender Antrieb im Behälterinnenraum befindet.
Figur 3 zeigt eine schematische Übersicht über ein Mischsystem mit einem Antrieb zum Einmalgebrauch, bei dem sich ein linearer Antrieb im Behälterinnenraum befindet.

Gemäß Figur 1 besteht das Mischsystem aus einem Einwegbehälter 1, der einen Behälterinnenraum 2 aufweist. Im Behälterinnenraum 2 befindet sich ein Mischerschaft 3 mit den Mischelementen 4 und 4'. Der Mischerschaft 3 wird durch einen Antrieb 5, der sich außerhalb des Behälterinnenraums 2 befindet, in eine rotierende Bewegung versetzt. Der Antrieb ist von einer Kapsel 6 aus Kunststoff umgeben. Gegen das Eindringen von Medien aus dem Behälterinnenraum 2 ist die Öffnung der Kapsel zum Behälterinnenraum 2 mit einer Dichtung 7 versehen, die den Mischerschaft 3 umschließt. Zur Aufnahme des Mischerschaftes 3 dienen zwei Lager, von denen ein erstes Lager 8 mit der Kapsel 6 verbunden ist und ein zweites Lager 9 sich am Boden des Einwegbehälters 1 befindet.

Gemäß Figur 2 besteht das Mischsystem aus einem Einwegbehälter 1, der einen Behälterinnenraum 2 aufweist. Im Behälterinnenraum 2 befindet sich ein Mischerschaft 3 mit den Mischelementen 4 und 4'. Der Mischerschaft 3 wird durch einen Antrieb 5, der sich im Behälterinnenraum 2 befindet, in eine rotierende Bewegung versetzt. Der Antrieb ist von einer Kapsel 6 aus Kunststoff umgeben. Gegen das Eindringen von Medien aus dem Behälterinnenraum 2 ist die Öffnung der Kapsel zum Behälterinnenraum 2 mit einer Dichtung 7 versehen, die den Mischerschaft 3 umschließt. Zur Aufnahme des Mischerschaftes 3 dienen zwei Lager, von denen ein erstes Lager 8 mit der Kapsel 6 verbunden ist und ein zweites Lager 9 sich am Boden des Einwegbehälters befindet.

Gemäß Figur 3 besteht das Mischsystem aus einem Einwegbehälter 1, der einen Behälterinnenraum 2 aufweist. Im Behälterinnenraum befindet sich ein Mischerschaft 3 mit einem Mischelement 4. Der Mischerschaft 3 wird durch einen Antrieb 5, der sich im Behälterinnenraum befindet, in einer lineare Auf- und Abbewegung versetzt. Der Antrieb ist von einer Kapsel 6 aus Kunststoff umgeben. Gegen das Eindringen von Medien aus dem Behälterinnenraum 2 ist die Öffnung der Kapsel zum Behälterinnenraum 2 mit einer Lippendichtung 7 versehen, die den Mischerschaft 3 umschließt oder an die Kapsel 6 ist zusätzlich ein flexibler Kunststoffbalg angeformt, der einen Abschnitt des Mischerschaftes unterhalb der Kapsel dichtend einschließt (nicht dargestellt).

## Patentansprüche

1. Mischsystem zum Einmalgebrauch mindestens bestehend aus
einem Einwegbehälter (1) mit flexiblen Wänden und
einer Mischvorrichtung, die mindestens
einen Mischerschaft (3) und
einen gekapselten, elektrisch antreibbaren Antrieb (5)
aufweist, wobei
die Öffnung einer Kapsel (6) zum Behälterinnenraum (2) gerichtet und
mit einer Dichtung (7) versehen ist, die den Mischerschaft (3) umschließt und wobei der gekapselte Antrieb nach Gebrauch des Mischsystems zusammen mit dem Mischerschaft und dem Einwegbehälter entsorgbar ist,
**dadurch gekennzeichnet**, daβ die Einkapselung des Antriebs (5) durch Einbetten in Kunststoff realisiert ist, so dass der Antrieb (5) von der Kapsel (6) aus Kunststoff umgeben ist

2. Mischsystem nach Anspruch 1, wobei sich der Antrieb (5) im Behälterinnenraum (2) befindet.

3. Mischsystem nach Anspruch 1 oder 2 wobei durch den Antrieb (5) der Mischerschaft (3) in Rotation vesetzbar ist.

4. Mischsystem nach Anspruch 1 oder 2, wobei durch den Antrieb (5) der Mischerschaft (3) in eine lineare Auf- und Abbewegung versetzbar ist.

5. Mischsystem nach Anspruch 4 wobei zusätzlich ein flexibler Kunststoffbalg an die Kapsel (6) angeformt ist, der einen Abschnitt des Mischerschaftes (3) unterhalb der Kapsel (6) dichtend einschließt.

6. Verwendung des Mischsystems nach einem der vorstehenden Ansprüche 1 bis 5 für einen Bioreaktor.

## Claims

1. Mixer system for single use, at least consisting of a single-use container (1) with flexible walls and a mixing device, which comprises at least one mixer shaft (3) and an encapsulated electrically drivable drive (5), wherein the opening of a capsule (6) is oriented towards the container interior space (2) and provided with a seal (7), which surrounds the mixer shaft (3), and wherein the encapsulated drive after use of the mixer system can be discarded together with the mixer shaft and the single-use container, **characterised in that** the encapsulation of the drive (5) is realised by embedding in synthetic material so that the drive (5) is surrounded by the capsule (6) of synthetic material.

2. Mixer system according to claim 1, wherein the drive (5) is located in the container interior space (2).

3. Mixer system according to claim 1 or 2, wherein the mixer shaft (3) can be placed in rotation by the drive (5).

4. Mixer system according to claim 1 or 2, wherein the mixer shaft (3) can be placed in a linear reciprocating motion by the drive (5).

5. Mixer system according to claim 4, wherein in addition a flexible synthetic material bellows is formed at the capsule (6) and sealingly encloses a section of the mixer shaft (3) below the capsule (6).

6. User of the mixer system according to any one of the preceding claims 1 to 5 for a bioreactor.

## Revendications

1. Système de mélange pour une utilisation unique comprenant au moins un récipient à jeter après usage (1) comportant des parois flexibles et
un dispositif de mélange, qui présente au moins
une tige d'agitateur (3) et
un entraînement sous enveloppe pouvant être activé électriquement (5)
où
l'ouverture d'une enveloppe (6) est orientée vers l'espace intérieur du récipient (2) et est munie d'un joint (7) qui entoure la tige de l'agitateur (3) et
où l'entraînement sous enveloppe peut être évacué conjointement avec la tige d'agitateur et le récipient à jeter après usage (1) après l'utilisation du système de mélange,
**caractérisé en ce que**
l'enveloppement de l'entraînement (5) est réalisé par un enfouissement dans de la matière synthétique, de sorte que l'entraînement (5) sous enveloppe (6) est entouré de matière synthétique.

2. Système de mélange selon la revendication 1, où l'entraînement (5) se situe dans l'espace intérieur du récipient (2).

3. Système de mélange selon les revendications 1 ou 2 où la tige de l'agitateur (3) peut être mise en rotation par l'entraînement (5).

4. Système de mélange selon les revendications 1 ou 2 où la tige de l'agitateur (3) peut être actionnée d'un mouvement linéaire par l'entraînement (5) du bas vers le haut et du haut vers le bas.

5. Système de mélange selon la revendication 4 où se trouve en outre implanté sur l'enveloppe (6) un soufflet en matière synthétique qui renferme de manière étanche une portion de la tige d'agitateur (3) en dessous de l'étui (6).

6. Utilisation d'un système de mélange selon l'une des revendications précédentes de 1 à 5 destiné à un bioréacteur.
